# EUROPÄISCHE PATENTSCHRIFT

(11) **EP 3 099 829 B1**
(45) Veröffentlichungstag und Bekanntmachung des Hinweises auf die Patenterteilung: **27.03.2019**
(21) Anmeldenummer: 15700991.1
(22) Anmeldetag: 15.01.2015
(51) Int. Cl.: C21D 11/00, B21B 37/76, C21D 9/573, B21B 45/02, C21D 1/667

(54) **EINRICHTUNG ZUM KÜHLEN VON PLATTEN- ODER BAHNFÖRMIGEM BLECH AUS METALL UND VERFAHREN ZUR WÄRMEBEHANDLUNG**
DEVICE FOR COOLING PLATE- OR WEB-LIKE SHEET METAL, AND HEAT TREATMENT METHOD
DISPOSITIF DE REFROIDISSEMENT D'UNE TÔLE MÉTALLIQUE EN FORME DE PLAQUE OU DE BANDE ET PROCÉDÉ DE TRAITEMENT THERMIQUE

(30) Priorität: 31.01.2014 DE 102014001146
(43) Veröffentlichungstag der Anmeldung: 07.12.2016
(73) Patentinhaber: LOI Thermprocess GmbH, 45141 Essen (DE)
(72) Erfinder: SCHRÖDER, Dominik, 58553 Halver (DE); KEHLER, Holger, 42117 Wuppertal (DE)
(74) Vertreter: Harlacher, Mechthild
(86) Internationale Anmeldenummer: PCT/EP2015/050716
(87) Internationale Veröffentlichungsnummer: WO 2015/113832

(56) Entgegenhaltungen:
- EP-A1- 2 047 921
- EP-A1- 2 792 756
- WO-A1-99/42769
- DE-A1- 19 854 675
- JP-A- H05 123 737
- JP-A- S61 162 223

## Beschreibung

Die Erfindung betrifft eine Einrichtung zum Kühlen von platten- oder bahnförmigem Blech aus Metall, mit Transportmitteln zum kontinuierlichen Transport des Blechs in Durchlaufrichtung, mit einer Kühlzone, in der sich jeweils oberhalb und unterhalb des Blechs mindestens zwei benachbarte Austrittsrohre über die Breite des Bleches quer zur Durchlaufrichtung erstrecken, wobei die Austrittsrohre jeweils mindestens eine Austrittsöffnung aufweisen, wobei die Austrittsrohre unter Zwischenschaltung von Steuerungsmitteln an eine Kühlmittel-Versorgung angeschlossen sind.

Ferner betrifft die Erfindung ein Verfahren zum Wärmebehandeln von platten- oder bahnförmigem Blech aus Metall, wobei das Blech erwärmt und anschließend kontinuierlich durch eine Kühlzone in Durchlaufrichtung transportiert wird, wobei in der Kühlzone während einer Kühlzeit mindestens zwei Kühlmittelstrahlen jeweils auf die Oberseite und die Unterseite des Bleches gerichtet sind, wobei die Kühlmittelstrahlen aus mindestens einer Austrittsöffnung austreten, die sich jeweils in mindestens zwei benachbarten Austrittsrohren befindet, welche sich über die Breite des Bleches quer zur Durchlaufrichtung erstrecken, wobei die Austrittsrohre unter Zwischenschaltung von Steuerungsmitteln an eine Kühlmittel-Versorgung angeschlossen sind.

Eine Einrichtung der eingangs genannten Art zum kontinuierlichen Kühlen eines Stahlblechs bzw. einer Stahlplatte mittels Kühlwasser ist aus der EP 2 047 921 A1 bekannt. Oberhalb und unterhalb des Stahlblechs sind über dessen Breite eine Vielzahl von Reihen mit leicht kühlenden Sprühdüsen in Form von Vollkegeldüsen benachbart zu Reihen mit stark kühlenden Sprühdüsen mit ovalen Austrittsöffnungen angeordnet. Die leicht kühlenden Sprühdüsen erzeugen einen geringen Kühlwasseraufpralldruck und die stark kühlenden Sprühdüsen einen hohen Kühlwasseraufpralldruck. Unterschiedliche Abkühlbedingungen werden über die Steuerung des Kühlwasseraufpralldruckes bzw. Kühlwasserstaudrucks mittels einer Steuereinheit erreicht.

Ferner ist aus der JP-A-05123737 eine Einrichtung zum kontinuierlichen Kühlen eines Stahlblechs bekannt. Zwischen Reihen mit schlitzförmigen Düsen, die sich beabstandet voneinander über die Breite des Stahlblechs quer zur Durchlaufrichtung erstrecken, sind Doppelrohre von runden Austrittsöffnungen angeordnet, so dass sich zwei parallele Reihen runder Austrittsöffnungen zwischen zwei Reihen mit schlitzförmigen Düsen befinden. Aus den runden Austrittsöffnungen tritt das Kühlwasser säulenförmig aus und beeinflusst die Richtung der Kühlwasserströmung auf dem Stahlblech. Zur Kühlung werden sämtliche Düsen mit Kühlwasser beaufschlagt und die Durchflussmenge des Kühlwassers für jede Reihe mit runden Austrittsöffnungen auf die Durchflussmenge des Kühlwassers der schlitzförmigen Düse und die Transportgeschwindigkeit des Stahlbleches eingestellt, um eine gleichmäßige Kühlwirkung über die Breite des Stahlblechs zu erreichen.

Aus der WO 99/42769 A ist eine Einrichtung zum Kühlen eines Stahlblechs bzw. eines Stahlbandes bekannt, bei der sich ein Kühlrohr mit Düsen über die Breite des Stahlbleches erstreckt, wobei die Düsen über die Breite des Blechs unterschiedlich große Austrittsöffnungen aufweisen. Der Durchfluss an Kühlmittel ist in der Mitte des Stahlblechs am höchsten, um eine gleichmäßige Abkühlung über die Breite des Stahlblechs zu erreichen.

Zum Vergüten von Blech oder Band aus Stahl werden Hochtemperatur-Industrieöfen eingesetzt, an die sich jeweils eine Durchlauf-Abschreckeinrichtung, auch Durchlaufquette genannt, anschließt. Die Bleche werden in dem Industrieofen erhitzt und anschließend in der Durchlaufquette schnell, d. h. mit hohen Abkühlgeschwindigkeiten mittels eines Kühlmittels, in der Regel Wasser unter erhöhtem Druck, abgekühlt bzw. abgeschreckt. Das schnelle Abkühlen dient zur Erzeugung oder der Umwandlung der Mikrostruktur des Blechgefüges.

Während der Abkühlung werden die Bleche mittels Transportmitteln, in der Regel Rollen, kontinuierlich in Durchlaufrichtung durch die Abschreckeinrichtung transportiert.

Die Kühlung erfolgt von der Unterseite und Oberseite des Blechs gleichmäßig, so dass der Verzug des Blechs minimiert wird. Die Einstellung der Kühlwasser-Volumenströme erfolgt über Rezepte, die individuell für Blechqualitäten und Geometrie erstellt werden.

Die Abkühlung erfolgt in einer Kühlzone, die in der Praxis als Hochdruck-Kühlzone ausgebildet ist. Der Druck des Kühlwassers in der Hochdruck-Kühlzone ist mit 5 bis10 bar relativ hoch. Die Bleche werden beispielsweise mittels Flachstrahldüsen oder Schlitzdüsen, die sich über die Breite des Blechs erstrecken mit Kühlwasser unter hohem Druck beaufschlagt. Daher ist die Hochdruck-Kühlzone in der Regel relativ kurz.

Um bestimmte Zustände des Gefüges einzustellen oder die Bleche auf eine bestimmte Temperatur abzukühlen, ist eine genaue Regelung der Abkühlgeschwindigkeit in der Anlage notwendig. Dies ist nur bedingt oder gar nicht in dem nur relativ kurzen Hochdruck-Abkühlbereich der Durchlaufquette erreichbar. Aus der Praxis ist bekannt, im Hochdruckbereich mehrere unabhängige Regelzonen vorzusehen, über die jedoch nicht die notwendige Einstellung für die Abkühlung auf eine bestimmte Temperatur erreicht werden kann.

Die Aufgabe der Erfindung besteht demgemäß darin, eine Einrichtung der eingangs genannten Art zu entwickeln, die es ermöglicht, Bleche individuell, insbesondere mit verschiedenen Abkühlgeschwindigkeiten reproduzierbar abzukühlen.

Ferner besteht die Aufgabe der Erfindung darin, ein Verfahren zur Wärmebehandlung von platten- oder bahnförmigem Blech aus Metall, insbesondere aus Stahl zu schaffen, mit dem gewünschte Materialeigenschaften des Blechs genau erreicht werden können. Dafür ist in der Regel eine langsamere Abkühlgeschwindigkeit als für das Härten auf größte Härte notwendig.

Gemäß der Erfindung wird die Aufgabe durch eine Einrichtung nach Anspruch 1 gelöst.

In der Kühlzone sind jeweils oberhalb und unterhalb des Blechs mindestens zwei Austrittsrohre angeordnet, deren Austrittsöffnungen jeweils unterschiedlich groß sind, d. h. die Austrittsquerschnitte der mindestens einen Austrittsöffnung in jedem Austrittsrohr sind unterschiedlich groß.

Die Austrittsöffnungen der Austrittsrohre sind von oben und unten derart auf das Blech gerichtet, dass das Blech von beiden Seiten her gleichmäßig abgekühlt wird.

Die mindestens zwei Austrittsrohre auf jeder Seite des Bleches erstrecken sich benachbart zueinander über die Breite des Bleches quer zur Durchlaufrichtung. Die Austrittsrohre sind parallel zueinander ausgerichtet. Jedes Austrittsrohr weist einen von der Größe her anderen Austrittsquerschnitt für das Kühlmittel auf als das benachbarte Austrittsrohr, d. h. die Austrittsquerschnitte der Austrittsöffnungen benachbarter Austrittsrohre sind unterschiedlich groß, so dass bei der Abkühlung des Bleches variabel auf unterschiedliche Abkühlbedingungen eingegangen werden kann.

Die Austrittsrohre, deren Austrittsöffnungen jeweils unterschiedlich groß sind, bilden eine Austrittsrohr-Gruppe. In der Kühlzone sind jeweils oberhalb und unterhalb des Blechs mindestens zwei Austrittsrohr-Gruppen in Durchlaufrichtung hintereinander angeordnet. Vorzugsweise erstreckt sich jeweils oberhalb und unterhalb des Blechs eine Vielzahl von Austrittsrohr-Gruppen in Durchlaufrichtung über die gesamte Länge der Abkühlzone. Alle Austrittsrohre weisen in Durchlaufrichtung bevorzugt einen gleich großen Abstand zueinander auf, so dass das Blech gleichmäßig abkühlbar ist. Mindestens ein Austrittsrohr in jeder Austrittsrohr-Gruppe ist mittels der Steuermittel parallel mit Kühlmittel beaufschlagbar.

Da sich in der Kühlzone jeweils oberhalb und unterhalb des Blechs Austrittsrohre mit unterschiedlich großen Austrittsöffnungen befinden, können die Bleche bedarfsweise mit unterschiedlicher Kühlmittelmenge pro Fläche und Zeiteinheit und somit mit unterschiedlichen Abkühlgeschwindigkeiten und/oder Intensitäten abgekühlt werden, so dass eine individuelle Kühlung genau auf die gewünschte Temperatur mit oder ohne vorgegebenen Gradienten möglich wird. Vor allem ist es möglich, Bleche oder Bänder sehr langsam abzukühlen, so dass gewünschte Materialeigenschaften genau erreicht werden können.

Die Einrichtung ermöglicht eine sehr individuelle Abkühlung eines Blechs oder eines Bandes. In Abhängigkeit von der Soll-Abkühlgeschwindigkeit werden jeweils nur Austrittsrohre gleichzeitig mit Kühlwasser beaufschlagt, deren Austrittsöffnungen den gewünschten Kühlwasser-Volumenstrom freigeben. Aus jeder Austrittsrohr-Gruppe werden jeweils ein oder mehrere Austrittsrohre während der Kühlzeit mit Kühlwasser beaufschlagt. Dabei treten verschiedene Betriebszustände auf: Beispielsweise kann während der Kühlzeit nur ein Austrittsrohr pro Austrittsrohr-Gruppe gleichzeitig mit Kühlmittel beaufschlagt werden, während alle anderen Austrittsrohre abgeschaltet sind. Im Rahmen der Erfindung ist es auch möglich, dass während der Kühlzeit alle Austrittsrohre aus allen Austrittsrohr-Gruppen in Betrieb sind, d. h. mit Kühlmittel beaufschlagt werden. Wenn sich in einer Austrittsrohr-Gruppe beispielsweise vier Austrittsrohre mit jeweils unterschiedlich großen Austrittsöffnungen befinden, kann das Blech alternativ mit dreizehn verschiedenen Kühlwasser-Volumenströmen abgekühlt werden.

Vorzugsweise sind in der Abkühlzone jeweils oberhalb und unterhalb des Blechs maximal sechs, vorzugsweise drei Austrittsrohre, deren Austrittsöffnungen jeweils unterschiedlich groß sind, angeordnet. Jedes Austrittsrohr kann einzeln und unabhängig von den übrigen Austrittsrohren angesteuert und mit Kühlmittel beaufschlagt werden. Jedes Austrittsrohr kann während der Kühlzeit abgeschaltet, d. h. nicht mit Kühlmittel beaufschlagt werden, während ein anderes Austrittsrohr mit Kühlmittel beaufschlagt ist. Als Kühlmittel wird bevorzugt Wasser verwendet. Es kann aber auch ein anderes geeignetes Kühlmittel eingesetzt werden.

Die mindestens eine Austrittsöffnung kann als schlitzförmige Austrittsöffnung ausgebildet sein, die sich über die gesamte Länge der Mantelfläche des Austrittsrohres erstreckt. Alternativ können sich in der Mantelfläche mehrere beliebig gestaltete Austrittsöffnungen befinden. Bei einer vorteilhaften Ausgestaltung der Erfindung ist über der Länge des Austrittsrohres bzw. der Mantelfläche des Rohres eine Mehrzahl von gleich großen Austrittsöffnungen, die vorzugsweise kreisförmig sind, in mindestens einer Reihe hintereinander, vorzugsweise mit gleichen Abständen zueinander, verteilt. Der Durchmesser der Austrittsöffnung beträgt 0,5 mm bis 5 mm. Anstatt einfacher Bohrungen können auch handelsübliche Düsen eingesetzt werden. Zur Wahl stehen Vollstrahldüsen, Flachstrahl- und Vollkegeldüsen.

In Weiterbildung der Erfindung wird vorgeschlagen, dass die Austrittsöffnungen mindestens eines Austrittsrohres über die Breite des Blechs in mindestens zwei Regelgruppen, vorzugsweise drei Regelgruppen und/oder in Durchlaufrichtung in mindestens zwei, vorzugsweise vier Regelzonen zusammengefasst sind und dass die Austrittsöffnungen in jeder Regelzone mittels der Steuermittel parallel mit dem Kühlmittel beaufschlagbar sind. Unter parallel ist gleichzeitig zu verstehen. Auf diese Weise kann das Blech über die Breite des Blechs und/oder in Durchlaufrichtung zonenweise mit unterschiedlichen Kühlwasser-Volumenströmen, unterschiedlichen Mengen an Kühlwasser pro Fläche und Zeit und somit mit unterschiedlichen Abkühlgeschwindigkeiten abgekühlt werden, um beispielsweise Unterschiede im Abkühlverhalten über die Breite durch das ablaufende Kühlmittel bzw. Kühlwasser zu vermeiden.

Vorzugsweise erstreckt sich über die Breite des Blechs je eine seitliche Regelzone entlang einer mittleren Regelzone.

Bei einer bevorzugten Weiterbildung ist die Kühlzone als Niederdruck-Kühlzone ausgebildet. Der Niederdruck-Kühlzone ist eine Hochdruck-Kühlzone vorgeschaltet. Es besteht die Möglichkeit, dass die Bleche die Hochdruck-Kühlzone durchlaufen, ohne abgekühlt zu werden und ausschließlich in der Niederdruck-Abkühlzone abgekühlt werden. Alternativ können die Bleche in der Hochdruck-Kühlzone auf eine vorgegebene Temperatur abgekühlt und anschließend in der Niederdruck-Kühlzone auf die gewünschte Endtemperatur abgekühlt werden.

Beim Stand der Technik dient die Niederdruck-Kühlzone nur dem gleichmäßigen Abkühlen des Blechs auf Handling- oder Wassertemperatur oder bei dicken Blechen der weiteren Abkühlung bis in den Kern des Blechs.

Die Aufgabe wird ferner gelöst durch ein Verfahren zum Wärmebehandeln von platten- oder bahnförmigem Blech aus Metall, wobei das Blech erwärmt und anschließend kontinuierlich durch eine Kühlzone in Durchlaufrichtung transportiert wird, wobei in der Kühlzone während einer Kühlzeit mindestens zwei Kühlmittelstrahlen jeweils auf die Oberseite und die Unterseite des Bleches gerichtet sind, wobei die Kühlmittelstrahlen aus mindestens einer Austrittsöffnung austreten, die sich jeweils in mindestens zwei benachbarten Austrittsrohren befindet, welche sich über die Breite des Bleches quer zur Durchlaufrichtung erstrecken, wobei die Austrittsrohre unter Zwischenschaltung von Steuerungsmitteln an eine Kühlmittel-Versorgung angeschlossen sind, wobei sich die Größe des Austrittsquerschnitts der mindestens einen Austrittsöffnung benachbarter Austrittsrohre unterscheidet, wobei die Austrittsrohre eine Austrittsrohr-Gruppe bilden, wobei in der Kühlzone jeweils oberhalb und unterhalb des Blechs mindestens zwei Austrittsrohr-Gruppen in Durchlaufrichtung hintereinander angeordnet sind, wobei mindestens ein Austrittrohr pro Austrittsrohr-Gruppe wahlweise mit Kühlmittel beaufschlagt wird, wobei mittels der Steuermittel die Austrittsrohre angesteuert und mit dem Kühlmittel beaufschlagt werden, deren Austrittsöffnungen einen für die jeweils gewählte Abkühlgeschwindigkeit und/oder Abkühlintensität geeigneten Durchfluss an Kältemittel freigeben, so dass das Blech mit unterschiedlicher Abkühlgeschwindigkeit und/oder Abkühlintensität abgekühlt wird.

Vorzugsweise wird jeweils die Oberseite und die Unterseite des Blechs während der Kühlzeit mit gleichen Mengen pro Fläche und/oder Zeiteinheit mit Kühlmittel beaufschlagt.

Mit Hilfe der Steuermittel werden nur die Austrittsrohre angesteuert und mit dem Kühlmittel beaufschlagt, deren Austrittsöffnungen einen für die jeweils gewünschte Abkühlgeschwindigkeit und/oder Abkühlintensität geeigneten Durchfluss an Kältemittel gewährleistet. Auf diese Weise können auf steuertechnisch einfache Art und Weise unterschiedliche Kühlmittel-Volumenströme bzw. Kühlmittel-Mengen pro Fläche und Zeiteinheit eingestellt werden. Das Blech kann in Abhängigkeit von Sollwerten für die Abkühlgeschwindigkeit auf einfache Art und Weise wahlweise mittels unterschiedlicher Kühlwasser-Volumenströme abgekühlt werden. Das erfindungsgemäße Verfahren ermöglicht eine reproduzierbare Wärmebehandlung zur Erzielung bestimmter Materialeigenschaften, insbesondere bei Blechen aus Stahl.

Mindestens ein Austrittsrohr pro Austrittsrohr-Gruppe wird gleichzeitig mit Kühlmittel beaufschlagt. Vorzugsweise wird pro Austrittsgruppe jeweils einen Austrittsrohr während der Kühlzeit gleichzeitig Kühlmittel zugeführt.

Vorzugsweise werden Austrittsrohre, die gleich große Austrittsöffnungen aufweisen, gesteuert oder geregelt parallel mit Kühlmittel beaufschlagt. Vorzugsweise werden Austrittsrohre mit jeweils gleich großen Austrittsöffnungen während der Kühlzeit gleichzeitig mit Kühlmittel beaufschlagt. Über die gesamte Länge der Abkühlzone werden jeweils Austrittsrohre, aus denen gleich große Mengen Kühlmittel pro Fläche und Zeiteinheit austreten, mit Kühlwasser beaufschlagt. Die Austrittsrohre mit gleich großen Austrittsöffnungen sind mittels der Steuermittel in Parallelschaltung an die Kühlmittel-Versorgung angeschlossen und können wahlweise mit Kühlmittel beaufschlagt werden und zwar unabhängig von der Kühlmittel-Zufuhr zu den übrigen Austrittsrohren. Alle Austrittsrohre können bedarfsabhängig während der Kühlzeit abgeschaltet werden. Abgeschalteten Austrittsrohren wird während der Kühlzeit kein Kühlmittel zugeführt.

Um zu gewährleisten, dass das Blech gleichmäßig abgekühlt wird, wird das Blech in Durchlaufrichtung jeweils zwischen zwei Austrittrohren, die jeweils eine gleich große Austrittsöffnung aufweisen, reversiert.

Vorzugsweise wird mindestens einem Austrittsrohr pro Austrittsrohr-Gruppe das Kühlmittel geregelt oder gesteuert in unterschiedlichen Mengen pro Fläche und/oder Zeiteinheit und/oder in über die Zeit veränderbaren Mengen zugeführt. Dadurch wird eine sehr große Flexibilität der Abkühlbedingungen erreicht, vor allem sind sehr geringe Abkühlgeschwindigkeiten realisierbar.

Im Rahmen der Erfindung kann das Kühlmittel aus der mindestens einen Austrittsöffnung gepulst auf die Oberseite und die Unterseite des Blechs gerichtet werden. Die Kühlmittel-Strahlen werden insbesondere gepulst, wenn ein kontinuierlicher Wasservolumenstrom zu einer zu schnellen Kühlung führen sollte.

Eine vorteilhafte Weiterbildung ist dadurch gekennzeichnet, dass die Kühlzone als Niederdruck-Kühlzone ausgebildet ist, in der Kühlmittel-Druck, der an der mindestens einen Austrittsöffnung ansteht, 1 bar bis 5 bar beträgt.

Vorzugsweise durchläuft das Blech vor dem Eintritt in die Niederdruck-Kühlzone eine Hochdruck-Kühlzone. Die Bleche können bei Bedarf bereits in der Hochdruck-Kühlzone auf eine vorgegebene Temperatur abgekühlt werden. In der Niederdruck-Kühlzone werden die Bleche dann anschließend genau auf die gewünschte Endtemperatur mit oder ohne vorgegebenen Gradienten abgekühlt. Im Rahmen der Erfindung ist es möglich, dass das Blech die Hochdruck-Kühlzone durchläuft, ohne gekühlt zu werden. Die Erfindung ermöglicht somit sehr individuelle Kühlmöglichkeiten der Bleche oder Bänder in der Niederdruck-Kühlzone. Bei dickeren Blechen ist auch ein Reversieren der Bleche in der Niederdruck-Kühlzone möglich, beziehungsweise notwendig.

Die Erfindung wird im Folgenden anhand eines bevorzugten Ausführungsbeispiels im Zusammenhang mit der Zeichnung näher erläutert.

Die Zeichnung zeigt in
Fig. 1 in schematischer Darstellung eine Draufsicht auf eine Einrichtung nach der Erfindung;
Fig. 2 in schematischer Darstellung eine Vertikalansicht einer Einrichtung nach der Erfindung;
Fig. 3 in schematischer Darstellung drei schematisch dargestellte Austrittsrohre einer Einrichtung nach der Erfindung.

In Fig. 1 ist schematisch eine Einrichtung (Quette) zum Kühlen von Grobblechen aus Stahl dargestellt. Die Einrichtung weist links eine Hochdruck-Kühlzone 1 auf, an die sich rechts eine Niederdruck-Kühlzone 2 mit einer Vielzahl von Austrittsrohren 3a - 3c anschließt, wobei jedes Austrittrohr 3a - 3c mittels nicht dargestellter Steuerungsmittel an eine nicht dargestellte Kühlmittelversorgung angeschlossen ist. Ein Blech 4, welches in einem nicht dargestellten Industrieofen erwärmt worden ist, durchfährt auf einem nicht dargestellten Rollenbett die Quette in Durchlaufrichtung D.

Fig. 2 zeigt die Quette nach Fig. 1 in einer Vertikalansicht. In Fig. 2 ist dargestellt, dass sich über der gesamten Länge der Niederdruck-Kühlzone 2 jeweils oberhalb und unterhalb des Blechs Austrittsrohre 3a - 3c befinden. Alle Austrittsrohre 3a - 3c erstrecken sind quer zur Durchlaufrichtung D des Blechs und verlaufen parallel zueinander. Die Austrittsrohre 3a - 3c sind in dem hier dargestellten Ausführungsbeispiel als runde Rohre ausgeführt. Fig. 2 ist zu entnehmen, dass die Austrittsrohre unterhalb des Bleches 4 spiegelbildlich zu den Austrittsrohren 3a -3c oberhalb des Bleches 4 angeordnet sich. Auf beiden Seiten des Bleches 4 stehen sich jeweils spiegelbildlich Austrittsrohre 3a -3c gegenüber. Die sich vertikal gegenüber stehenden Austrittsöffnungen für das Kühlmittel sind jeweils gleich groß, so dass das Blech von oben und unten unter gleichen Bedingungen abgekühlt werden kann.

In Fig. 3 sind schematisch drei benachbarte Austrittsrohre 3a - 3c der erfindungsgemäßen Einrichtung nach Fig. 1 dargestellt. In den Austrittsrohren 3a - 3c befinden sich über die gesamte Länge in regelmäßigen Abständen runde Austrittsöffnungen 5a - 5c, aus denen ein Kühlmittel, hier Wasser auf das Blech 4 gedüst wird. Die Austrittsöffnungen 5a - 5c sind jeweils hintereinander in einer Reihe, mit gleichem Abstand zueinander, über die Länge der Austrittsrohre 3a - 3c verteilt. Die Austrittsöffnungen in einem Austrittsrohr sind jeweils gleich groß, d, h. alle Austrittsöffnungen eines Austrittsrohres weisen einen gleich großen Austrittsquerschnitt auf. Die drei unterschiedlich schraffierten Außenlinien bzw. die unterschiedliche grafische Gestaltung der Austrittsrohre 3a - 3c in Fig. 2 symbolisieren Austrittsrohre mit unterschiedlichen Austrittsquerschnitten. Neben der Fig. 3 sind links die unterschiedlichen Außenlinien erläutert und den jeweiligen Austrittsrohren 3a - 3c zugeordnet. Alternativ zu einfachen Löchern in den Austrittsrohren können auch Düsen unterschiedlicher Charakteristik und unterschiedlich hoher Leistung verwendet werden.

Die drei Austrittsrohre 3a - 3c, deren Austrittsöffnungen 5a - 5c unterschiedlich groß sind, bilden eine Austrittsrohr-Gruppe 6. In der Kühlzone 2 sind jeweils oberhalb und unterhalb des Blechs 4 in dessen Durchlaufrichtung D mehrere Austrittsrohr-Gruppen 6 hintereinander angeordnet. Die Austrittsrohre 3a - 3c weisen über die Länge der Kühlzone 2 einen gleich großen Abstand zueinander auf.

Alle Austrittsrohre 3a, die sich in der Niederdruck-Kühlzone befinden und deren Austrittsöffnungen 5a gleich groß sind, sind bei dem Ausführungsbeispiel mittels der Steuermittel in Parallelschaltung während der Kühlzeit an die KühlwasserVersorgung angeschlossen. Die übrigen Austrittsrohre sind während der Kühlzeit abgeschaltet, d. h. über nicht dargestellte Steuerungsmittel von der KühlwasserZufuhr abgekoppelt. Da die Austrittsöffnungen der Austrittsrohre 5a klein sind, wird das Blech in der Niederdruckzone gezielt langsam abgekühlt.

Das Blech reversiert während des Abkühlprozesses unter den Austrittsrohren bzw. den Düsenrohren so weit, dass eine integrativ gleichmäßige Kühlung erreicht werden kann. Durch die langsame Abkühlung in der Niederdruck-Kühlzone werden die gewünschten Materialeigenschaften reproduzierbar erreicht.

Das Kühlwasser kann gepulst werden, um die Kühlgeschwindigkeit weiter zu reduzieren.

Gleich große Austrittsöffnungen 5a -5c bzw. Düsen in den Austrittsrohren 3a- 3c, die verschiedenen Austrittsrohr-Gruppen 6 angehören, werden über die Breite des Blechs 4 in drei Zonen zusammengefasst geregelt oder gesteuert. Bei dem Ausführungsbeispiel sind getrennte Zonen 8a, 8b auf den Seiten links und rechts einer Mittelspur 7 zum Ausgleich der unterschiedlichen Abkühlgeschwindigkeiten an den Blechrändern realisiert. Die drei Zonen 7, 8a, 8b erstrecken sich in Durchlaufrichtung über die gesamte Länge der Kühlzone 2.

Im Rahmen der Erfindung sind ohne weiteres Abwandlungen möglich. Denkbar sind bis zu sechs Austrittsrohre mit unterschiedlich großen Austrittsöffnungen in einer Austrittsrohr-Gruppe.

Die Austrittsrohre können einen beliebigen Querschnitt aufweisen. Ferner ist es möglich, die Austrittsöffnungen als Düsen auszuführen.

Im Rahmen der Erfindung kann anstelle von Kühlwasser auch ein anderes geeignetes flüssiges Kühlmedium eingesetzt werden. Mindestens einem Austrittsrohr pro Austrittsrohr-Gruppe kann das Kühlmittel geregelt oder gesteuert in unterschiedlichen Mengen pro Fläche und/oder Zeiteinheit und/oder in über die Zeit veränderbaren Mengen zugeführt werden. Das Blech kann in der Hochdruck-Abschreckzone auf eine vorbestimmte Temperatur abgekühlt werden, bevor es in der Niederdruck-Kühlzone auf Endtemperatur abgekühlt wird.

### Bezugszeichenliste

- 1: Hochdruck-Kühlzone
- 2: Niederdruck-Kühlzone
- 3a: Austrittsrohr
- 3b: Austrittsrohr
- 3c: Austrittsrohr
- 4: Blech
- 5a: Austrittsöffnung
- 5b: Austrittsöffnung
- 5c: Austrittsöffnung
- 6: Austrittsrohr-Gruppe
- 7: Mittelzone
- 8a: Seitenzone
- 8b: Seitenzone

- D: Durchlaufrichtung

## Patentansprüche

1. Einrichtung zum Kühlen von platten- oder bahnförmigem Blech aus Metall, mit Transportmitteln zum kontinuierlichen Transport des Blechs (4) in Durchlaufrichtung (D), mit einer Kühlzone, in der sich jeweils oberhalb und unterhalb des Blechs (4) mindestens zwei benachbarte Austrittsrohre (3a - 3c) über die Breite des Bleches quer zur Durchlaufrichtung (D) erstrecken, wobei die Austrittsrohre (3a - 3c) jeweils mindestens eine Austrittsöffnung (5a - 5c) aufweisen, wobei die Austrittsrohre (3a - 3c) unter Zwischenschaltung von Steuerungsmitteln an eine Kühlmittel-Versorgung angeschlossen sind, wobei sich die Größe des Austrittsquerschnitts der mindestens einen Austrittsöffnung (5a -5c) benachbarter Austrittsrohre (3a - 3c) unterscheidet, wobei die Austrittsrohre (3a - 3c) eine Austrittsrohr-Gruppe (6) bilden, wobei in der Kühlzone (2) jeweils oberhalb und unterhalb des Blechs mindestens zwei Austrittsrohr-Gruppen (6) in Durchlaufrichtung (D) hintereinander angeordnet sind, wobei mindestens ein Austrittsrohr (3a - 3c) in jeder Austrittsrohr-Gruppe (6) mittels der Steuermittel parallel mit Kühlmittel beaufschlagbar ist und wobei die Steuermittel dafür eingerichtet sind, die Austrittsrohre (3a - 3c) anzusteuern und mit dem Kühlmittel zu beaufschlagen, deren Austrittsöffnungen (5a - 5c) einen für die jeweils gewählte Abkühlgeschwindigkeit und/oder Abkühlintensität geeigneten Durchfluss an Kältemittel freigeben.

2. Einrichtung nach Anspruch 1,
**dadurch gekennzeichnet, dass** in der Kühlzone (2) jeweils oberhalb und unterhalb des Blechs (4) sechs, vorzugsweise drei Austrittsrohre (3a - 3c), deren Austrittsöffnungen (5a - 5c) jeweils unterschiedlich groß sind, angeordnet sind.

3. Einrichtung nach einem der Ansprüche 1 bis 2,
**dadurch gekennzeichnet, dass** über der Länge des Austrittsrohres (3a - 3c) eine Mehrzahl von gleich großen Austrittsöffnungen (5a - 5c), die vorzugsweise kreisförmig sind, in mindestens einer Reihe hintereinander, vorzugsweise mit gleichen Abständen zueinander, verteilt sind.

4. Einrichtung nach Anspruch 3,
**dadurch gekennzeichnet, dass** die Austrittsöffnungen (5a -5c) mindestens eines Austrittsrohres (3a - 3c) über die Breite des Blechs (4) in mindestens zwei Regelgruppen (7, 8a, 8b), vorzugsweise drei Regelgruppen und/oder in Durchlaufrichtung (D) in mindestens zwei, vorzugsweise vier Regelzonen zusammengefasst sind und dass die Austrittsöffnungen (5a - 5c) in jeder Regelzone (7, 8a, 8b) mittels der Steuermittel parallel mit dem Kühlmittel beaufschlagbar sind.

5. Einrichtung nach Anspruch 4,
**dadurch gekennzeichnet, dass** sich über die Breite des Blechs (4) je eine seitliche Regelzone (8a, 8b) entlang einer mittleren Regelzone (7) erstreckt.

6. Einrichtung nach einem der Ansprüche 1 bis 5,
**dadurch gekennzeichnet, dass** die Kühlzone (2) als Niederdruck-Kühlzone ausgebildet ist und dass der Niederdruck-Kühlzone (2) eine Hochdruck-Kühlzone (1) vorgeschaltet ist.

7. Verfahren zum Wärmebehandeln von platten- oder bahnförmigem Blech aus Metall, wobei das Blech (4) erwärmt und anschließend kontinuierlich durch eine Kühlzone in Durchlaufrichtung (D) transportiert wird, wobei in der Kühlzone während einer Kühlzeit mindestens zwei Kühlmittelstrahlen jeweils auf die Oberseite und die Unterseite des Bleches (4) gerichtet sind, wobei die Kühlmittelstrahlen aus mindestens einer Austrittsöffnung (5a - 5c) austreten, die sich jeweils in mindestens zwei benachbarten Austrittsrohren (3a - 3c) befindet, welche sich über die Breite des Bleches quer zur Durchlaufrichtung (D) erstrecken, wobei die Austrittsrohre (3a - 3c) unter Zwischenschaltung von Steuerungsmitteln an eine Kühlmittel-Versorgung angeschlossen sind, wobei sich die Größe des Austrittsquerschnitts der mindestens einen Austrittsöffnungen (5a -5c) benachbarter Austrittsrohre (3a - 3c) unterscheidet, wobei die Austrittsrohre (3a - 3c) eine Austrittsrohr-Gruppe (6) bilden, wobei in der Kühlzone jeweils oberhalb und unterhalb des Blechs (4) mindestens zwei Austrittsrohr-Gruppen (6) in Durchlaufrichtung (D) hintereinander angeordnet sind, wobei mindestens ein Austrittrohr (3a - 3c) pro Austrittsrohr-Gruppe (6) wahlweise mit Kühlmittel beaufschlagt wird, wobei mittels der Steuermittel die Austrittsrohre (3a - 3c) angesteuert und mit dem Kühlmittel beaufschlagt werden, deren Austrittsöffnungen einen für die jeweils gewählte Abkühlgeschwindigkeit und/oder Abkühlintensität geeigneten Durchfluss an Kältemittel freigeben, so dass das Blech (4) mit unterschiedlicher Abkühlgeschwindigkeit und/oder Abkühlintensität abgekühlt wird.

8. Verfahren nach Anspruch 7,
**dadurch gekennzeichnet, dass** Austrittsrohre (3a - 3c), die gleich große Austrittsöffnungen (5a - 5b) aufweisen, gesteuert oder geregelt parallel mit Kühlmittel beaufschlagt werden.

9. Verfahren nach Anspruch 8,
**dadurch gekennzeichnet, dass** das Blech (4) jeweils zwischen zwei Austrittrohren (3a - 3c), die eine gleich große Austrittsöffnung (5a -5c) aufweisen, reversiert wird.

10. Verfahren nach einem der Ansprüche 7 bis 9,
**dadurch gekennzeichnet, dass** mindestens einem Austrittsrohr (3a - 3c) pro Austrittsrohr-Gruppe (6) das Kühlmittel geregelt oder gesteuert in unterschiedlichen Mengen pro Fläche und Zeiteinheit und/oder in über die Zeit veränderbaren Mengen zugeführt wird.

11. Verfahren nach einem der Ansprüche 7 bis 10,
**dadurch gekennzeichnet, dass** der Kühlmittelstrahl aus der mindestens einen Austrittsöffnung (5a - 5c) gepulst auf die Oberseite und die Unterseite des Blechs (4) gerichtet ist.

12. Verfahren nach einem der Ansprüche 7 bis 11,
**dadurch gekennzeichnet, dass** die Kühlzone (2) als Niederdruck-Kühlzone ausgebildet ist, in welcher der Kühlmittel-Druck, der an der mindestens einen Austrittsöffnung (5a - 5c) ansteht, 1 bar bis 5 bar beträgt.

13. Verfahren nach Anspruch 12,
**dadurch gekennzeichnet, dass** das Blech (4) vor dem Eintritt in die Niederdruck-Kühlzone (2) eine Hochdruck-Kühlzone (1) durchläuft und dass das Blech (4) in der Hochdruck-Kühlzone (1) entweder nicht gekühlt oder auf eine vorgegebene Temperatur abkühlt wird, bevor es in der Niederdruck-Kühlzone (2) abgekühlt wird.

## Claims

1. Device for cooling plate- or web-shaped sheet metal, comprising transport means for continuously transporting the sheet metal (4) in the throughput direction (D), having a cooling zone, in which at least two adjacent outlet pipes (3a - 3c) extend both above and below the sheet metal (4) across the width of the sheet metal in a transverse direction in relation to the throughput direction (D), wherein the outlet pipes (3a - 3c) each exhibit at least one outlet opening (5a - 5c), wherein the outlet pipes (3a - 3c) are connected to a cooling medium supply with the interposition of control means, wherein the size of the outlet cross-section of the at least one outlet opening (5a -5c) of adjacent outlet pipes (3a - 3c) differs, wherein the outlet pipes (3a - 3c) form an outlet pipe group (6), wherein in the cooling zone (2) above and below the sheet metal at least two outlet pipe groups (6) each are arranged one behind the other in the throughput direction (D), wherein at least one outlet pipe (3a - 3c) in each outlet pipe group (6) can be supplied with cooling medium in parallel by means of the control means, and wherein the control means are designed to control the outlet pipes (3a - 3c) and to supply the cooling medium to them, the outlet openings (5a - 5c) of which release a flow of refrigerant suitable for the respective cooling speed and/or cooling intensity selected.

2. Device according to claim 1,
**characterised in that** in the cooling zone (2) six, preferably three outlet pipes (3a - 3c) each are arranged above and below the sheet metal (4), the outlet openings (5a - 5c) of which outlet pipes are each of a different size.

3. Device according to one of claims 1 to 2,
**characterised in that** across the length of outlet pipe (3a - 3c) a plurality of outlet openings (5a - 5c) of the same size, which are preferably circular, are distributed in at least one row behind one another, preferably spaced equidistantly from each other.

4. Device according to claim 3,
**characterised in that** the outlet openings (5a -5c) of at least one outlet pipe (3a - 3c) are combined over the width of the sheet metal (4) into at least two control groups (7, 8a, 8b), preferably three control groups and/or in the throughput direction (D) in at least two, preferably four control zones and that the outlet openings (5a - 5c) in each control zone (7, 8a, 8b) can be supplied in parallel with the cooling medium by means of the control means.

5. Device according to claim 4,
**characterised in that** across the width of the sheet metal (4) one lateral control zone (8a, 8b) each extends along a central control zone (7).

6. Device according to one of claims 1 to 5,
**characterised in that** the cooling zone (2) is designed as a low-pressure cooling zone and that upstream of the low-pressure cooling zone (2) a high-pressure cooling zone (1) is provided.

7. Method for the heat treatment of plate- or web-shaped sheet metal, wherein the sheet metal (4) is heated and then continuously transported through a cooling zone in the throughput direction (D), wherein in the cooling zone during a cooling time at least two cooling medium jets each are directed at the top side and the bottom side of the sheet metal (4), wherein the cooling medium jets exit from at least one outlet opening (5a - 5c), which is located in at least two adjacent outlet pipes (3a - 3c) which extend across the width of the sheet metal in a transverse direction in relation to the throughput direction (D) wherein the outlet pipes (3a - 3c) are connected to a cooling medium supply with the interposition of control means, wherein the size of the outlet cross-section of the at least one outlet opening (5a -5c) of adjacent outlet pipes (3a - 3c) differs, wherein the outlet pipes (3a - 3c) form an outlet pipe group (6), wherein in the cooling zone above and below the sheet metal (4) at least two outlet pipe groups (6) each are arranged one behind the other in the throughput direction (D), wherein at least one outlet pipe (3a - 3c) per outlet pipe group (6) is selectively supplied with the cooling medium, wherein the outlet pipes (3a - 3c) are controlled by means of the control means and are supplied with the cooling medium, the outlet openings of which release a flow of refrigerant suitable for the in each case selected cooling rate and/or cooling intensity, so that the sheet metal (4) is cooled at different cooling rates and/or cooling intensities.

8. Method according to claim 7,
**characterised in that** outlet pipes (3a - 3c), which exhibit outlet openings of the same size (5a - 5b), are supplied in parallel with cooling medium in an open- or closed-loop control mode.

9. Method according to claim 8,
**characterised in that** the sheet metal (4) is reversed in each case between two outlet pipes (3a - 3c), which exhibit an outlet opening (5a -5c) of the same size.

10. Method according to one of claims 7 to 9,
**characterised in that** the cooling medium is supplied to at least one outlet pipe (3a - 3c) per outlet pipe group (6) in an open- or closed-loop control mode in different quantities per area and time unit and/or in quantities variable over time.

11. Method according to one of claims 7 to 10,
**characterised in that** cooling medium jet from the at least one outlet opening (5a - 5c) is directed at the top side and the bottom side of the sheet metal (4) in a pulsed manner.

12. Method according to one of claims 7 to 11,
**characterised in that** the cooling zone (2) is designed as a low-pressure cooling zone in which the cooling medium pressure applied to the at least one outlet opening (5a - 5c) is 1 bar to 5 bar.

13. Method according to claim 12,
**characterised in that** the sheet metal (4) prior to entering the low-pressure cooling zone (2) passes through a high-pressure cooling zone (1) and that the sheet metal (4) is either not cooled or cooled down to a specified temperature in the high-pressure cooling zone (1) before it is cooled down in the low-pressure cooling zone (2).

## Revendications

1. Dispositif de refroidissement d'une tôle métallique en forme de plaque ou de bande, comportant des moyens de transport pour transporter en continu la tôle (4) dans la direction de passage (D), une zone de refroidissement dans laquelle au moins deux tubes de sortie (3a - 3c) voisins s'étendent respectivement au-dessus et au-dessous de la tôle (4) sur la largeur de la tôle, transversalement à la direction de passage (D), les tubes de sortie (3a - 3c) présentant chacun au moins une ouverture de sortie (5a - 5c), les tubes de sortie (3a - 3c) étant raccordés à une alimentation en fluide de refroidissement avec interposition de moyens de commande, la taille de la section transversale de sortie de ladite au moins une ouverture de sortie (5a - 5c) de tubes de sortie voisins (3a - 3c) étant différente, les tubes de sortie (3a - 3c) formant un groupe de tubes de sortie (6), au moins deux groupes de tubes de sortie (6) étant disposés l'un derrière l'autre dans la direction de passage (D) respectivement au-dessus et au-dessous de la tôle dans la zone de refroidissement (2), au moins un tube de sortie (3a - 3c) dans chaque groupe de tubes de sortie (6) pouvant être soumis au fluide de refroidissement en parallèle à l'aide des moyens de commande et les moyens de commande étant conçus pour commander les tubes de sortie (3a - 3c) et les soumettre au fluide de refroidissement, dont les ouvertures de sortie (5a - 5c) libèrent un débit de fluide de refroidissement adapté à la vitesse de refroidissement et/ou à l'intensité de refroidissement respectivement choisies.

2. Dispositif selon la revendication 1,
**caractérisé en ce que** six, de préférence trois tubes de sortie (3a - 3c), dont les ouvertures de sortie (5a - 5c) sont de taille différente, sont disposés dans la zone de refroidissement (2) respectivement au-dessus et au-dessous de la tôle (4).

3. Dispositif selon l'une des revendications 1 à 2,
**caractérisé en ce que** sur la longueur du tube de sortie (3a - 3c), une pluralité d'ouvertures de sortie (5a - 5c) de même taille, de préférence circulaires, sont réparties l'une derrière l'autre en au moins une rangée, de préférence à égale distance les unes des autres.

4. Dispositif selon la revendication 3,
**caractérisé en ce que** les ouvertures de sortie (5a - 5c) d'au moins un tube de sortie (3a - 3c) sont réunies sur la largeur de la tôle (4) en au moins deux groupes de réglage (7, 8a, 8b), de préférence trois groupes de réglage, et/ou en au moins deux, de préférence quatre zones de réglage dans la direction de passage (D) et que les ouvertures de sortie (5a - 5c) dans chaque zone de réglage (7, 8a, 8b) peuvent être soumises au fluide de refroidissement en parallèle à l'aide des moyens de commande.

5. Dispositif selon la revendication 4,
**caractérisé en ce qu'**une zone de réglage latérale (8a, 8b) s'étend de chaque côté le long d'une zone de réglage centrale (7) sur la largeur de la tôle (4).

6. Dispositif selon l'une des revendications 1 à 5,
**caractérisé en ce que** la zone de refroidissement (2) est conçue comme une zone de refroidissement à basse pression et qu'une zone de refroidissement à haute pression (1) est située en amont de la zone de refroidissement à basse pression (2).

7. Procédé de traitement thermique d'une tôle métallique en forme de plaque ou de bande, dans lequel la tôle (4) est chauffée puis transportée en continu à travers une zone de refroidissement dans la direction de passage (D), au moins deux jets de fluide de refroidissement étant dirigés pendant un temps de refroidissement dans la zone de refroidissement, respectivement sur la face supérieure et la face inférieure de la tôle (4), les jets de fluide de refroidissement sortant d'au moins une ouverture de sortie (5a - 5c) qui se trouve chaque fois dans au moins deux tubes de sortie voisins (3a - 3c) qui s'étendent sur la largeur de la tôle transversalement à la direction de passage (D), les tubes de sortie (3a - 3c) étant raccordés à une alimentation en fluide de refroidissement avec interposition de moyens de commande, la taille de la section transversale de sortie de ladite au moins une ouverture de sortie (5a - 5c) de tubes de sortie voisins (3a - 3c) étant différente, les tubes de sortie (3a - 3c) formant un groupe de tubes de sortie (6), au moins deux groupes de tubes de sortie (6) étant disposés l'un derrière l'autre dans la direction de passage (D) respectivement au-dessus et au-dessous de la tôle (4) dans la zone de refroidissement (2), au moins un tube de sortie (3a - 3c) par groupe de tubes de sortie (6) pouvant être sélectivement soumis au fluide de refroidissement, les tubes de sortie (3a - 3c) étant commandés à l'aide des moyens de commande et soumis au fluide de refroidissement, dont les ouvertures de sortie libèrent un débit de fluide de refroidissement adapté à la vitesse de refroidissement et/ou à l'intensité de refroidissement respectivement choisies, de sorte que la tôle (4) est refroidie avec une vitesse de refroidissement et/ou une intensité de refroidissement différentes.

8. Procédé selon la revendication 7,
**caractérisé en ce que** les tubes de sortie (3a - 3c) qui présentent des ouvertures de sortie (5a - 5b) de même taille sont soumis au fluide de refroidissement en parallèle de manière commandée ou régulée.

9. Procédé selon la revendication 8,
**caractérisé en ce que** la tôle (4) est inversée chaque fois entre deux tubes de sortie (3a - 3c) qui présentent une ouverture de sortie (5a - 5c) de même taille.

10. Procédé selon l'une des revendications 7 à 9,
**caractérisé en ce que** le fluide de refroidissement est amené à au moins un tube de sortie (3a - 3c) par groupe de tubes de sortie (6) de manière régulée ou commandée en quantités différentes par unité de surface et de temps et/ou en quantités variables dans le temps.

11. Procédé selon l'une des revendications 7 à 10,
**caractérisé en ce que** le jet de fluide de refroidissement provenant de ladite au moins une ouverture de sortie (5a - 5c) est dirigé de manière pulsée sur la face supérieure et la face inférieure de la tôle (4).

12. Procédé selon l'une des revendications 7 à 11,
**caractérisé en ce que** la zone de refroidissement (2) est conçue comme une zone de refroidissement à basse pression dans laquelle la pression de fluide de refroidissement qui est présente à ladite au moins une ouverture de sortie (5a - 5c) est de 1 bar à 5 bars.

13. Procédé selon la revendication 12,
**caractérisé en ce que** la tôle (4) traverse une zone de refroidissement à haute pression (1) avant d'entrer dans la zone de refroidissement à basse pression (2) et que la tôle (4) n'est pas refroidie ou est refroidie à une température prédéfinie dans la zone de refroidissement à haute pression (1) avant d'être refroidie dans la zone de refroidissement à basse pression (2).
